# EUROPÄISCHE PATENTSCHRIFT

(11) **EP 2 217 405 B1**
(45) Veröffentlichungstag und Bekanntmachung des Hinweises auf die Patenterteilung: **10.02.2016**
(21) Anmeldenummer: 08850301.6
(22) Anmeldetag: 23.10.2008
(51) Int. Cl.: B25B 1/24, B25J 15/10

(54) **VORRICHTUNG ZUM MECHANISCHEN GREIFEN**
DEVICE FOR MECHANICAL GRIPPING
DISPOSITIF PERMETTANT UNE SAISIE MÉCANIQUE

(30) Priorität: 16.11.2007 DE 102007055105
(43) Veröffentlichungstag der Anmeldung: 18.08.2010
(73) Patentinhaber: Husslein, Manfred, 69469 Weinheim (DE)
(72) Erfinder: Husslein, Manfred, 69469 Weinheim (DE)
(74) Vertreter: Patent- und Rechtsanwälte Ullrich & Naumann
(86) Internationale Anmeldenummer: PCT/DE2008/001710
(87) Internationale Veröffentlichungsnummer: WO 2009/062461

(56) Entgegenhaltungen:
- DE-A1- 4 121 679
- FR-A- 2 221 237
- US-A- 2 488 826
- US-A- 3 507 404
- US-A- 5 957 517
- "STIFTGREIFER - EIN NEUARTIGES GREIFERPRINZIP" VDI Z, SPRINGER VDI VERLAG, DUSSELDORF, DE, Bd. 137, Nr. 4, SPEZIAL, 1. September 1995 (1995-09-01), Seite 10, XP000542660 ISSN: 0042-1766

## Beschreibung

Die vorliegende Erfindung betrifft eine Vorrichtung zum mechanischen Greifen beliebig geformter Gegenstände in lageunbestimmter Position, mit einer Halteplatte und einer Vielzahl von in der Halteplatte verschiebbar geführten Haltestiften, wobei die Haltestifte vorzugsweise unidirektional in der Halteplatte angeordnet sind und zum Greifen des Gegenstands dienen.

Gattungsbildende Vorrichtungen sind unter der Bezeichnung "Stiftgreifer" aus der Praxis bekannt. Lediglich beispielhaft sei dazu auf die DE 43 39 102 A1 verwiesen.

Bei dem aus der DE 43 39 102 A1 bekannten Stiftgreifer erstrecken sich matrixartig angeordnete Haltestifte in ein Gehäuse hinein, wobei die Haltestifte dort an einer Auswerferplatte zur Anlage kommen. In der exponierten Abtastposition der Haltestifte liegt die Auswerferplatte unmittelbar am plattenseitigen Ende der Haltestifte an. Die Auswerferplatte ist mit einer Zylinder-Kolben-Anordnung wirkverbunden, so dass beim Auftreffen auf einen Gegenstand die Haltestifte die Auswerferplatte gegen die Kraft der Zylinder-Kolben-Anordnung zurückdrücken. Dies ist insoweit problematisch, als sich die bekannte Vorrichtung nicht zum Greifen empfindlicher Gegenstände eignet, allenfalls zum Greifen grober metallischer Teile.

Des Weiteren ist die bekannte Vorrichtung problematisch, da ein Greifen der Gegenstände eine elastische Verformung der Haltestifte erfordert. Eine solche elastische Verformung ist abermals nur erreichbar, wenn man die Haltestifte regelrecht an den Konturen des Gegenstands vorbei in eine untere Position drückt. Eine seitliche Beschädigung der zu ergreifenden Gegenstände ist nicht auszuschließen.

US 3 507 404 zeigt eine Vorrichtung gemäß dem Oberbegriff von Anspruch 1.

Der vorliegenden Erfindung liegt daher die Aufgabe zugrunde, eine Vorrichtung der gattungsbildenden Art derart auszugestalten und weiterzubilden, dass sich auch empfindliche Gegenstände mit einfachen konstruktiven Mitteln sicher greifen lassen.

Die voranstehende Aufgabe ist durch die Merkmale des Patentanspruchs 1 gelöst.

Erfindungsgemäß ist erkannt worden, dass es vollkommen ausreicht, wenn sich die Haltestifte aufgrund der Schwerkraft in ihrer exponierten Abtastposition befinden. Mit anderen Worten erstrecken sich die Haltestifte schwerkraftbedingt aus der Halteplatte heraus nach unten. Beim Überstülpen über den Gegenstand werden die auf den Gegenstand treffenden Haltestifte entgegen der Schwerkraft in oder durch die Halteplatte geschoben. Dies führt dazu, dass die komplett abseits liegenden Haltestifte in ihrer Abtastposition verbleiben. Die unmittelbar am oder neben dem Gegenstand angeordneten Haltestifte erstrecken sich zumindest geringfügig an dem Gegenstand vorbei und entfalten in ihrer Gesamtheit eine den Gegenstand haltende Wirkung durch Form- oder Kraftschluss. Ein Verbiegen der Haltestifte zum Erzeugen einer Klemmwirkung ist nicht erforderlich, wenn nämlich hinreichend viele Haltestifte vorgesehen sind, so dass der zu greifende Gegenstand mit möglichst vielen Haltestiften "umgriffen" wird.

Wobei unter der Halteplatte eine zweite Platte, eine Spannplatte, vorgesehen ist, so dass sich die Haltestifte durch die Halteplatte und die darunter angeordnete Spannplatte hindurch erstrecken. Die Halteplatte ist dabei gegenüber der Spannplatte bewegbar, insbesondere von dieser weg und auf diese zu bewegbar. Die Spannplatte ist fest mit einem Maschinenrahmen, einem Greiferrahmen oder dgl. verbunden. Aufgrund dieser Anordnung lässt sich das ergriffene Teil über die Spannplatte heben.

Zur Begünstigung des Umgreifens des Gegenstands durch die Haltestifte könnte es von Vorteil sein, die Halteplatte bzw. die Haltestifte mit einer Art Vibrationseinrichtung auszustatten, so dass eine schonende Anordnung der Haltestifte unmittelbar an dem zu greifenden Gegenstand möglich ist. Auch könnte es von Vorteil sein, dass die gesamte Halteplatte geringfügig bewegt und/oder gedreht wird, so dass möglichst viele Haltestifte seitlich am Gegenstand vorbei gleiten und diesen in ihrer Gesamtheit halten. Das Greifen erfolgt regelmäßig durch eine Kombination von Form- und Kraftschluss.

Die Haltestifte können geordnet oder statistisch verteil in der Halteplatte angeordnet sein, wobei es von Vorteil ist, wenn möglichst viele Haltestifte pro Flächeneinheit vorgesehen sind. Eine Abstimmung auf die Größe der zu greifenden Gegenstände ist insoweit von Vorteil.

Im Rahmen einer entsprechenden Anordnung der Haltestifte ist es denkbar, dass diese matrixartig in der Halteplatte angeordnet sind, vorzugsweise unidirektional. Auch ist es denkbar, dass die Haltestifte zumindest zonal eine von der Vertikalen abweichende Ausrichtung haben.

In weiter vorteilhafter Weise sind die Haltestifte mit Spiel in der Halteplatte derart geführt, dass sie gegenüber der Fläche der Halteplatte zumindest geringfügig kippbar sind, nämlich dann, wenn sie in ihrer Gesamtheit über den Gegenstand gestülpt werden. Durch diese Maßnahme werden die seitlich am Gegenstand zur Anlage kommenden Haltestifte leicht gekippt und können in ihrer Gesamtheit gegenüber dem Gegenstand eine zumindest geringfügige Klemmwirkung erhalten, die so groß ist, dass sich der Gegenstand aufgrund des allseitigen Umschließens des Gegenstands mit den Haltestiften anheben lässt.

Die Haltestifte können kantig oder im Querschnitt rund ausgeführt sein. Eine zylindrische Ausgestaltung ist bereits aus fertigungstechnischen Gründen zu bevorzugen. Auch ist es denkbar, dass die Haltestifte an ihrer Oberfläche gummiert sind oder sonst wie beschichtet oder oberflächenbehandelt sind, so dass gegenüber dem Gegenstand ein Reibschluss entsteht.

Des Weiteren ist es von Vorteil, wenn die Haltestifte an dem der Halteplatte nahen Ende einen vorzugsweise endseitigen Anschlag aufweisen, der die Abtastposition, d.h. die äußerste Position der Haltestifte, definiert. Der Anschlag kann durch Stauchen oder Bördeln integraler Bestandteil des jeweiligen Haltestifts sein. Auch ist es denkbar, dass man den Anschlag im Sinne eines Kragens, einer Schulter oder dgl. an das Ende des jeweiligen Haltestifts anschraubt.

An dem vorderen freien Ende können die Haltestifte mit einer Verjüngung, vorzugsweise als Spitze ausgebildet, ausgestattet sein. Diese konstruktive Maßnahme begünstigt das Entlanggleiten möglichst vieler Haltestifte an der Kontur des jeweiligen Gegenstands.

Auch ist es denkbar, dass die Haltestifte im Bereich ihres freien vorderen Endes, vorzugsweise unmittelbar hinter der Verjüngung, einen Absatz, eine Verdickung oder dgl. zum Hintergreifen aufweisen. Diese Maßnahme begünstigt die Aufnahme des Gegenstands in ganz besonderem Maße, wobei es auch hier denkbar ist, dass sich der jeweilige Haltestift dann wieder aufgrund der Schwerkraft vertikal ausrichtet, wenn die Verdickung am Gegenstand vorbeigeführt ist oder in eine Hinterschneidung, Ausnehmung oder dgl. des Gegenstands greift.

In weiter vorteilhafter Weise sind die Haltestifte als dünnes Rohr ausgeführt. Endseitig kann ein Druckmittelanschluss zum Anschluss an eine Druckmittelquelle vorgesehen sein. Der vordere Bereich könnte sich durch Druckmittelbeaufschlagung zumindest geringfügig expandieren lassen, so dass dadurch eine besonders schonende Klemmwirkung gegenüber dem Gegenstand erzeugbar ist. Dazu könnte der vordere Bereich des Haltestifts gelocht bzw. perforiert sein. Darum könnte eine gummiartige Manschette liegen, die an ihren beiden Enden gegenüber dem Haltestift abgedichtet ist. Im Konkreten könnte es sich dabei um eine Art Gummihülle bzw. Überzug aus Gummi oder ähnlich dehnbarem Material handeln.

Wie bereits zuvor erwähnt, sind die Haltestifte vorzugsweise mit Spiel in der Halteplatte geführt, so dass die Haltestifte beim seitlichen Auftreffen auf einen Gegenstand zumindest geringfügig kippen. Diese Maßnahme begünstigt das sichere Ergreifen eines Gegenstandes in erheblichem Maße.

In weiter vorteilhafter Weise dient die Spannplatte zur Erzeugung einer horizontalen Vorspannung gegenüber den Haltestiften, insbesondere zur Erzeugung einer Scherkraftvorspannung. Diese lässt sich dadurch erzeugen, dass die Spannplatte im Bereich der Durchgänge für die Haltestifte in gegeneinander verschiebbare Plattensegmente unterteilt, wobei die Plattensegmente vorzugsweise durch Nut und Feder gegeneinander geführt sind. Durch horizontales Verschieben der jeweiligen Plattensegmente entsteht eine Vorspannkraft gegenüber den Haltestiften, die verhindert, dass die im Eingriff mit dem Gegenstand befindlichen Haltestifte über die Halteplatte aus der Abtastposition herausgezogen werden. Dies hätte zur Folge, dass sich der zugreifende Gegenstand wieder löst. Jedoch ist die Vorspannung derart auszulegen, dass ein Herausziehen oder ein Zurückziehen der übrigen Stifte, die sich nicht in Eingriff mit dem Gegenstand befinden, möglich ist.

Bereits zuvor ist erwähnt worden, dass die Plattensegmente durch Nut und Feder gegeneinander geführt sein können. An dieser Stelle sei angemerkt, dass beliebige Führungsmechanismen zwischen den Plattensegmenten zum Erzeugen der Vorspannung gegenüber den Haltestiften realisierbar ist.

Im Rahmen einer weiteren Ausgestaltung ist es denkbar, dass die Haltestifte im Sinne eines Ventilstöpsels ausgeführt sind, der sich in die Halteplatte einschieben bzw. einziehen lässt. Statt der Halteplatte kann auch ein Gehäuse vorgesehen sein.

Die Haltestifte und/oder die Halteplatte und/oder die Spannplatte kann bzw. können aus Metall gefertigt sein. Die Verwendung anderer geeigneter Materialien ist denkbar.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche und andererseits auf die nachfolgende Erläuterung zweier Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigt
- Fig. 1: in einer schematischen Seitenansicht ein erstes Ausführungsbeispiel einer erfindungsgemäßen Vorrichtung, wobei sich die einzelnen Haltestifte durch Kontakt mit dem zu greifenden Gegenstand kippen lassen,
- Fig. 2: in einer schematische Draufsicht eine Spannplatte,
- Fig. 3: in einer schematischen Seitenansicht ein zweites Ausführungsbeispiel einer erfindungsgemäßen Vorrichtung, wobei sich die Haltestifte aufblähen lassen, und
- Fig. 4: in einer schematischen Schnittdarstellung eine Halteplatte, die die matrixartige Anordnung der Durchgänge durch die Halteplatte erkennen lässt.

Fig. 1 zeigt ein erstes Ausführungsbeispiel einer erfindungsgemäßen Vorrichtung zum mechanischen Greifen beliebig geformter Gegenstände in lageunbestimmter Position. Ein zu ergreifender Gegenstand 1 ist lediglich schematisch dargestellt.

Die Vorrichtung umfasst eine Halteplatte 2 und eine Vielzahl von in der Halteplatte 2 verschiebbar geführte Haltestifte 3. Die Haltestifte 3 sind unidirektional in der Halteplatte 2 angeordnet und dienen zum Greifen des Gegenstands 1.

Erfindungsgemäß befinden sich die Haltestifte 3 schwerkraftbedingt in einer zunächst exponierten Abtastposition, nämlich wie die in Fig. 1 auf der rechten Seite gezeigten Haltestifte 3. Beim Überstülpen über den Gegenstand 1 werden die auf den Gegenstand 1 treffenden Haltestifte 3 entgegen der Schwerkraft in oder durch die Halteplatte 2 geschoben. Die unmittelbar an oder neben dem Gegenstand 1 angeordneten Haltestifte 3 erstrecken sich dabei zumindest geringfügig an dem Gegenstand 1 vorbei und entfalten in ihrer Gesamtheit eine den Gegenstand 1 haltende Wirkung durch Form- und Kraftschluss.

Die Fig. 1 und 2 zeigen gemeinsam, dass die Haltestifte 3 matrixartig in der Halteplatte 2 angeordnet sind. Die Haltestifte 3 sind dabei derart in der Halteplatte 2 geführt, dass sie gegenüber der Fläche der Halteplatte 2 zumindest geringfügig kippen können.

Außerdem zeigt Fig. 1 deutlich, dass die Haltestifte 3 zylindrisch ausgebildet sind. Endseitig weisen sie einen Anschlag 4 auf, der sie gegen Herausfallen aus der Halteplatte 2 sichert. Letztendlich gibt der Anschlag 4 die exponierte Abtastposition der Haltestifte 3 vor.

Fig. 1 zeigt des Weiteren deutlich, dass die Haltestifte 3 an ihrem vorderen freien Ende mit einer Spitze 5 ausgestattet sind, wobei unmittelbar hinter der Spitze 5 ein Absatz 6 zum Hintergreifen des Gegenstands 1 vorgesehen ist. Diese Maßnahme begünstigt ein sicheres Ergreifen des Gegenstands 1.

Bei dem in Fig. 1 gezeigten Ausführungsbeispiel ist neben der Halteplatte 2 eine weitere Platte vorgesehen, nämlich eine Spannplatte 7. Die Haltestifte 3 erstrecken sich sowohl durch die Halteplatte 2 als auch durch die Spannplatte 7, die unter der Halteplatte 2 vorgesehen ist. Die Halteplatte 2 ist gegenüber der Spannplatte 7 bewegbar, lässt sich nämlich von dieser vertikal weg und zu dieser vertikal hin bewegen bzw. verschieben.

Des Weiteren sei an dieser Stelle angemerkt, dass die Spannplatte 7 fest mit einem in Fig. 1 nicht gezeigten Greiferrahmen verbunden sein kann. Außerdem dient die Spannplatte 7 zum Erzeugen einer auf die Haltestifte 3 wirkenden Vorspannung, vorzugsweise in Form einer Scherkraft-Vorspannung.

Fig. 2 zeigt deutlich, dass die Spannplatte 7 mehrteilig ausgeführt ist, nämlich Plattensegmente 8 umfasst. Durch horizontales (gegenseitiges) Verschieben der einzelnen Plattensegmente 8, die beispielsweise durch Nut und Feder gegeneinander geführt sind, entsteht eine auf die Haltestifte 3 wirkende Vorspannung, die verhindert, dass die sich im Eingriff befindlichen Haltestifte 3 von der Halteplatte 2 herausgezogen werden. Dabei ist sicher zu stellen, dass die auf die Haltestifte 3 wirkende Vorspannung derart ausgelegt ist, dass ein Herausziehen der übrigen Stifte, d.h. der nicht in Eingriff befindlichen Stifte, möglich ist.

In Bezug auf die Fig. 1 und 2 sei darauf hingewiesen, dass sich die Haltestifte 3 aufgrund der auf sie wirkenden Scherkraft in der Abtastposition befinden. Durch Überstülpen des zu ergreifenden Gegenstands 1 werden die im Randbereich des Gegenstands befindlichen Haltestifte 3 zumindest geringfügig seitlich abgelenkt, nämlich im Rahmen der durch das Spiel in der Halteplatte 2 sowie in der Spannplatte 7 möglichen Kippung. Ein form- und kraftschlüssiges Ergreifen des Gegenstands ist dadurch möglich.

Die Fig. 3 und 4 beziehen sich auf ein zweites Ausführungsbeispiel der erfindungsgemäßen Vorrichtung, bei der sich die Haltestifte 3 ebenfalls durch eine Halteplatte 2 hindurch erstrecken. Auch hier kann ein gewisses Spiel realisiert sein.

Die Haltestifte 3 weisen ganz besondere Merkmale auf, sie sind nämlich als dünne Rohre ausgeführt, die einen Anschluss 9 für Druckmittel haben. So lassen sich die dort gezeigten Haltestifte 3 beispielsweise mit Druckluft beaufschlagen, wodurch sie sich im Eingriffsbereich im Umfang weiten lassen. Letztendlich sind die in Fig. 3 gezeigten Haltestifte 3 in deren Eingriffsbereich 10 ballonartig ausgebildet, wodurch das sichere und dabei schonende Ergreifen von Gegenständen 1 begünstigt ist.

Fig. 4 zeigt im Querschnitt die Halteplatte 2, wonach die Durchgänge 11 für die in Fig. 4 nicht gezeigten Haltestifte 3 matrixartig angeordnet sind.

Hinsichtlich weiterer Merkmalen, die sich den Fig. nicht entnehmen lassen, sei zur Vermeidung von Wiederholungen auf den allgemeinen Teil der Beschreibung verwiesen.

Schließlich sei angemerkt, dass die voranstehend erörterten Ausführungsbeispiele lediglich der beispielhaften Erörterung der beanspruchten Lehre dienen, diese jedoch nicht auf die Ausführungsbeispiele einschränken.

### Bezugszeichenliste

- 1: Gegenstand
- 2: Halteplatte
- 3: Haltestift
- 4: Anschlag (am Haltestift)
- 5: Spitze (des Haltestifts)
- 6: Absatz (an der Spitze)
- 7: Spannplatte
- 8: Plattensegment (der Spannplatte)
- 9: Anschluss für Druckmittel
- 10: ballonartiger Eingriffsbereich des Haltestifts
- 11: Durchgang (in der Halteplatte/Spannplatte)

## Patentansprüche

1. Vorrichtung zum mechanischen Greifen beliebig geformter Gegenstände (1) in lageunbestimmter Position, mit einer Halteplatte (2) und einer Vielzahl von in der Halteplatte (2) verschiebbar geführten Haltestiften (3), wobei die Haltestifte (3) vorzugsweise unidirektional in der Halteplatte (2) angeordnet sind und zum Greifen des Gegenstands (1) dienen, wobei sich die Haltestifte (3) aufgrund der Schwerkraft in einer exponierten Abtastposition befinden, wobei beim Überstülpen über den Gegenstand (1) die auf den Gegenstand (1) treffenden Haltestifte (3) entgegen der Schwerkraft in oder durch die Halteplatte (2) geschoben werden und die unmittelbar an oder neben dem Gegenstand (1) angeordneten Haltestifte (3) sich zumindest geringfügig an dem Gegenstand (1) vorbei erstrecken und in ihrer Gesamtheit eine den Gegenstand (1) haltende Wirkung durch Form- und/oder Kraftschluss entfalten und wobei unter der Halteplatte (2) eine zweite Platte vorgesehen ist, so dass sich die Haltestifte (3) durch die Halteplatte (2) und die darunter angeordnete Platte hindurch erstrecken,
**dadurch gekennzeichnet, dass** die zweite Platte als Spannplatte (7) wirkt, wobei die Halteplatte (2) gegenüber der Spannplatte (7) bewegbar ist.

2. Vorrichtung nach Anspruch 1, **dadurch gekennzeichnet, dass** die Haltestifte (3) geordnet oder statistisch verteilt in der Halteplatte (2) angeordnet sind oder dass die Haltestifte (3) matrixartig in der Halteplatte (2) angeordnet sind.

3. Vorrichtung nach Anspruch 1 oder 2, **dadurch gekennzeichnet, dass** die Haltestifte (3) mit Spiel in der Halteplatte (2) derart geführt sind, dass sie gegenüber der Fläche der Halteplatte (2) zumindest geringfügig kippbar sind.

4. Vorrichtung nach einem der Ansprüche 1 bis 3, **dadurch gekennzeichnet, dass** die Haltestifte (3) im Wesentlichen zylindrisch ausgebildet sind.

5. Vorrichtung nach einem der Ansprüche 1 bis 4, **dadurch gekennzeichnet, dass** die Haltestifte (3) an dem der Halteplatte (2) nahen Ende einen vorzugsweise endseitigen Anschlag (4) aufweisen, der die Abtastposition definiert, wobei
der Anschlag (4) als angestauchter, umbördelter oder angeschraubter Kragen, als Schulter oder dgl. ausgeführt sein kann.

6. Vorrichtung nach einem der Ansprüche 1 bis 5, **dadurch gekennzeichnet, dass** die Haltestifte (3) an ihrem vorderen freien Ende mit einer Verjüngung, vorzugsweise als Spitze (5) ausgebildet, ausgestattet sind, wobei
die Haltestifte (3) im Bereich ihres freien vorderen Endes, vorzugsweise unmittelbar hinter der Verjüngung, einen Absatz (6), eine Verdickung oder dgl. zum Hintergreifen ausweisen können.

7. Vorrichtung nach einem der Ansprüche 1 bis 6, **dadurch gekennzeichnet, dass** die Haltestifte (3) als dünnes Rohr ausgeführt sind und endseitig einen Druckmittelanschluss zum Anschluss (9) an eine Druckmittelquelle und dass ein zum Eingriff dienender vorderer Bereich durch Druckmittelbeaufschlagung zumindest geringfügig expandierbar ist.

8. Vorrichtung nach einem der Ansprüche 1 bis 7, **dadurch gekennzeichnet, dass** die Haltestifte (3) mit Spiel in der Halteplatte (2) geführt sind, so dass die Haltestifte (3) beim seitlichen Auftreffen auf den Gegenstand (1) zumindest geringfügig kippen.

9. Vorrichtung nach einem der Ansprüche 1 bis 8, **dadurch gekennzeichnet, dass** die Halteplatte (2) von der Spannplatte (7) weg und auf diese zu bewegbar ist.

10. Vorrichtung nach Anspruch 9, **dadurch gekennzeichnet, dass** die Spannplatte (7) fest mit einem Maschinenrahmen, einem Greiferrahmen oder dgl. verbunden ist.

11. Vorrichtung nach Anspruch 9 oder 10, **dadurch gekennzeichnet, dass** die Spannplatte (7) zur Erzeugung einer horizontalen Vorspannung gegenüber den Haltestiften (3), insbesondere einer Scherkraftvorspannung, dient.

12. Vorrichtung nach Anspruch 11, **dadurch gekennzeichnet, dass** die Spannplatte (7) im Bereich der Durchgänge (11) für die Haltestifte in gegeneinander verschiebbare Plattensegmente (8) geteilt ist.

13. Vorrichtung nach Anspruch 12, **dadurch gekennzeichnet, dass** die Plattensegmente (8) vorzugsweise durch Nut und Feder gegeneinander geführt sind.

14. Vorrichtung nach einem der Ansprüche 1 bis 13, **dadurch gekennzeichnet, dass** die Haltestifte (3) als Ventilstößel ausgeführt sind, die in die Halteplatte (2) einschiebbar oder einziehbar sind.

15. Vorrichtung nach einem der Ansprüche 1 bis 14, **dadurch gekennzeichnet, dass** die Haltestifte (3) und/oder die Halteplatte (2) und/oder die Spannplatte (7) aus Metall gefertigt ist/sind.

## Claims

1. Device for mechanically gripping objects (1) of arbitrary shape in an undefined position, having a holding plate (2) and a plurality of holding pins (3) which are displaceably guided in the holding plate (2), wherein the holding pins (3) are preferably arranged unidirectionally in the holding plate (2) and serve to grip the object (1), wherein the holding pins (3) are in an exposed sensing position due to gravity, wherein, when placed over the object (1), the holding pins (3) that come into contact with the object (1) are pushed against gravity into or through the holding plate (2) and the holding pins (3) that are arranged immediately against or close to the object (1) extend past the object (1) at least slightly and develop in their totality an action which holds the object (1) by form-fitting and/or frictional engagement, and wherein a second plate is provided beneath the holding plate (2) so that the holding pins (3) extend through the holding plate (2) and the plate arranged beneath it,
**characterised in that** the second plate acts as a clamping plate (7), wherein the holding plate (2) is movable relative to the clamping plate (7).

2. Device according to claim 1, **characterised in that** the holding pins (3) are arranged in the holding plate (2) in an ordered or randomly distributed manner, or
**in that** the holding pins (3) are arranged in the holding plate (2) in the manner of a matrix.

3. Device according to claim 1 or 2, **characterised in that** the holding pins (3) are guided in the holding plate (2) with play, in such a manner that they can be tilted at least slightly relative to the face of the holding plate (2).

4. Device according to any one of claims 1 to 3, **characterised in that** the holding pins (3) are substantially cylindrical.

5. Device according to any one of claims 1 to 4, **characterised in that** the holding pins (3) have at the end close to the holding plate (2) a preferably terminal stop (4) which defines the sensing position, wherein
the stop (4) can be in the form of a swaged, flanged or screwed-on collar, in the form of a shoulder or the like.

6. Device according to any one of claims 1 to 5, **characterised in that** the holding pins (3) are equipped at their forward free end with a taper, preferably in the form of a point (5), wherein
the holding pins (3) can have in the region of their free forward end, preferably directly behind the taper, a step, (6) a thickening or the like for gripping.

7. Device according to any one of claims 1 to 6, **characterised in that** the holding pins (3) are in the form of a thin pipe and have at the end a pressure medium connection for connection (9) to a pressure medium source, and **in that** a forward region which serves for engagement is expandable at least slightly by the application of pressure medium.

8. Device according to any one of claims 1 to 7, **characterised in that** the holding pins (3) are guided in the holding plate (2) with play so that the holding pins (3) tilt at least slightly when they come into contact with the object (1) laterally.

9. Device according to any one of claims 1 to 8, **characterised in that** the holding plate (2) is movable away from and towards the clamping plate (7).

10. Device according to claim 9, **characterised in that** the clamping plate (7) is fixedly connected to a machine frame, a gripper frame or the like.

11. Device according to claim 9 or 10, **characterised in that** the clamping plate (7) serves to generate a horizontal preload relative to the holding pins (3), in particular a shear force preload.

12. Device according to claim 11, **characterised in that** the clamping plate (7) is divided in the region of the passages (11) for the holding pins into plate segments (8) which are displaceable relative to one another.

13. Device according to claim 12, **characterised in that** the plate segments (8) are guided relative to one another preferably by tongue and groove.

14. Device according to any one of claims 1 to 13, **characterised in that** the holding pins (3) are in the form of valve plungers which can be pushed or pulled into the holding plate (2).

15. Device according to any one of claims 1 to 14, **characterised in that** the holding pins (3) and/or the holding plate (2) and/or the clamping plate (7) is/are made of metal.

## Revendications

1. Dispositif pour la préhension mécanique d'objets (1) de formes quelconques dans une position indéterminée, avec une plaque de maintien (2) et une pluralité de goupilles de maintien (3) guidées de manière coulissante dans la plaque de maintien (2), les goupilles de maintien (3) étant disposées de préférence de manière unidirectionnelle dans la plaque de maintien (2) et servant à la préhension de l'objet (1), les goupilles de maintien (3) se trouvant, du fait de la gravité, dans une position de balayage exposée, les goupilles de maintien (3) en contact avec l'objet (1) étant poussée contre la force de gravité dans ou à travers la plaque de maintien (2) lors d'un repli sur l'objet (1) et les goupilles de maintien (3) disposées immédiatement près ou à proximité de l'objet (1) s'étendant au moins faiblement le long de l'objet (1) et déployant dans leur intégralité une action de maintien de l'objet (1) par complémentarité de forme et/ou par friction et une deuxième plaque étant prévue sous la plaque de maintien (2), de façon à ce que les goupilles de maintien (3) s'étendent à travers la plaque de maintien (2) et la plaque disposée en dessous,
**caractérisé en ce que** la deuxième plaque agit comme une plaque de serrage (7), la plaque de maintien (2) étant mobile par rapport à la plaque de serrage (7).

2. Dispositif selon la revendication 1, **caractérisé en ce que** les goupilles de maintien (3) sont réparties de manière ordonnée ou statistique dans la plaque de maintien (2) ou **en ce que** les goupilles de maintien (3) sont disposées sous la forme d'une matrice dans la plaque de maintien (2).

3. Dispositif selon la revendication 1 ou 2, **caractérisé en ce que** les goupilles de maintien (3) sont guidées avec un jeu dans la plaque de maintien (2) de façon à ce qu'elles puissent être au moins légèrement basculées par rapport à la surface de la plaque de maintien (2).

4. Dispositif selon l'une des revendications 1 à 3, **caractérisé en ce que** les goupilles de maintien (3) présentent une forme globalement cylindrique.

5. Dispositif selon l'une des revendications 1 à 4, **caractérisé en ce que** les goupilles de maintien (3) comprennent, au niveau de l'extrémité proche de la plaque de maintien (2), une butée (4), de préférence du côté de l'extrémité, qui définit la position de balayage, la butée (4) pouvant être réalisée sous la forme d'un col refoulé, serti ou vissé, d'un épaulement ou autre.

6. Dispositif selon l'une des revendications 1 à 5, **caractérisé en ce que** les goupilles de maintien (3) sont munies, au niveau de leur extrémité libre avant, d'un rétrécissement, de préférence sous la forme d'une pointe (5), les goupilles de maintien (3) pouvant comprendre, au niveau de leur extrémité libre avant, de préférence immédiatement derrière le rétrécissement, un dégagement (6), un épaississement ou autre pour un emboîtement par l'arrière.

7. Dispositif selon l'une des revendications 1 à 6, **caractérisé en ce que** les goupilles de maintien (3) sont conçues comme un tube fin et comprennent, du côté de l'extrémité, un raccord de fluide sous pression pour le raccordement (9) à une source de fluide sous pression et **en ce qu'**une zone frontale servant pour l'emboîtement peut être dilatée au moins légèrement par l'application d'un fluide sous pression.

8. Dispositif selon l'une des revendications 1 à 7, **caractérisé en ce que** les goupilles de maintien (3) sont guidées avec un jeu dans la plaque de maintien (2), de façon à ce que les goupilles de maintien (3) basculent au moins légèrement lors d'un contact latéral avec l'objet (1).

9. Dispositif selon l'une des revendications 1 à 8, **caractérisé en ce que** la plaque de maintien (2) peut être éloignée et rapprochée de la plaque de serrage (7).

10. Dispositif selon la revendication 9, **caractérisé en ce que** la plaque de serrage (7) est reliée de manière fixe à un châssis de machine, un châssis de pince ou autre.

11. Dispositif selon la revendication 9 ou 10, **caractérisé en ce que** la plaque de serrage (7) sert à générer une précontrainte horizontale par rapport aux goupilles de maintien (3), plus particulièrement une précontrainte de cisaillement.

12. Dispositif selon la revendication 11, **caractérisé en ce que** la plaque de serrage (7) est divisée, au niveau des passages (11) pour les goupilles de maintien, en segments de plaque (8) coulissant les uns par rapport aux autres.

13. Dispositif selon la revendication 12, **caractérisé en ce que** les segments de plaque (8) sont guidés les uns par rapport aux autres de préférence par un système de rainure et languette.

14. Dispositif selon l'une des revendications 1 à 13, **caractérisé en ce que** les goupilles de maintien (3) sont conçues comme des poussoirs de soupapes qui peuvent être poussées ou rentrées dans la plaque de maintien (2).

15. Dispositif selon l'une des revendications 1 à 14, **caractérisé en ce que** les goupilles de maintien (3) et/ou la plaque de maintien (2) et/ou la plaque de serrage (7) est/sont constituée(s) de métal.
